# EUROPÄISCHE PATENTSCHRIFT

(11) **EP 0 714 002 B1**
(45) Veröffentlichungstag und Bekanntmachung des Hinweises auf die Patenterteilung: **21.02.2001**
(21) Anmeldenummer: 95119268.1
(22) Anmeldetag: 28.05.1994
(51) Int. Cl.: F24C 7/08, F24C 15/10

(54) **Elektrische Einbaukochmulde**
Electric built-in cooking hob
Plaque de cuisson électrique pour montage encastré

(30) Priorität: 09.06.1993 DE 4319170
(43) Veröffentlichungstag der Anmeldung: 29.05.1996
(62) Teilanmeldung aus: 94108267.9
(73) Patentinhaber: BSH Vermögensverwaltungs-GmbH, 76571 Gaggenau (DE)
(72) Erfinder: Rothenberger, Gerhard, Dipl.-Ing. (FH), D-76571 Gaggenau (DE); Roth, Joachim, D-76596 Forbach (DE); Damrath, Joachim, Dr.-Ing., D-76571 Gaggenau (DE); Wörner, Bruno, D-76593 Gernsbach (DE); Bastian, Helmut, D-76532 B.-Baden (DE); Von Blanquet, Georg, 76530 Baden-Baden (DE)
(74) Vertreter: Richter, Harald, Dr.

(56) Entgegenhaltungen:
- EP-A- 0 190 646
- DE-A- 3 741 721
- DE-A- 3 802 406

## Beschreibung

Die Erfindung betrifft eine elektrische Einbaukochmulde mit einer Kochfeldplatte, die mindestens eine Heizzone sowie eine zugeordnete Bedienungs- und Anzeigeeinheit aufweist, wobei die Bedienungs- und Anzeigeeinheit mit einem Bedienungs- und Anzeigeelement zur Einstellung einer elektronischen Steuereinheit versehen ist, welche Steuersignale zur Steuerung von Leistungsschaltelementen eines der Heizzone zugeordneten elektrischen Heizelementes erzeugt, die wiederum die Versorgungsspannung für die elektrischen Heizelemente der Heizzonen steuern, und wobei die Kochfeldplatte eine metallische Randeinfassung aufweist.

Zur Steuerung der Heizleistung der Heizelemente in den einzelnen Heizzonen eines Kochfeldes sind Kochherde und Einbaukochmulden mit entsprechenden Bedienungselementen für den Benutzer ausgerüstet. Die Bedienungselemente können mit geeigneten Anzeigeelementen zu einer Bedienungs-und Anzeigeeinheit zusammengefaßt werden (vergleiche hierzu CH-PS 402 210). Die Anzeigeelemente dienen beispielsweise zur Anzeige der Einschaltzustände der Heizzonen, der Temperatur oder sonstige Informationen.

Eine elektronische Steuerung der Heizelemente ist bei Induktions-Kochherden, wie beispielsweise in der DE 3741721 A1 beschrieben, bereits seit längerem gebräuchlich. Dabei wird die Heizenergie ausgehend von einer Induktionsspule auf elektromagnetischem Wege thermisch kalt unmittelbar auf das Kochgefäß übertragen. Die zur Steuerung des Stromflusses verwendeten Elemente müssen nur hinsichtlich der durch den Stromfluß in den Induktionsspulen erzeugten vergleichsweise geringen Verlustwärme gekühlt werden. Deshalb sind mit den elektronischen Steuerungsschaltungen für Induktions-Kochherde keine thermischen Probleme verbunden.

Bei mit konventionellen Strahlungsheizkörpern arbeitenden Einbaukochmulden herrschen wesentlich schwierigere Bedingungen. Da die Bauhöhe von Küchenarbeitsplatten, welche zur Aufnahme von Einbaukochmulden bestimmt sind, durch Normung auf einen relativ geringen Wert von beispielsweise 40 mm beschränkt ist, wobei diese Einbautiefe aus einbautechnischen Gründen auch beim Einsetzen einer Einbaukochmulde nicht wesentlich überschritten werden soll, steht wegen der relativ geringen Bauhöhe nur ein geringer Einbauraum für hitzeempfindliche Elektronikbauteile zur Verfügung. Ein zusätzliches Problem bildet die Abführung der Verlustenergie der Leistungsschaltelektronik, die ebenfalls als Wärmeenergie freigesetzt wird, und dabei empfindliche Elektronikbauteile, insbesondere Sensorelemente und Leistungssteller, durch zu hohe Wärmeeinwirkung schädigen kann. Die Unterbringung und Kühlung dieser Bauteile war daher bei relativ flachen Kochmulden mit geringer Einbautiefe bisher nur schwer möglich.

Die Erfindung geht von der Aufgabenstellung aus, eine elektrische Einbaukochmulde mit mindestens einer Kochfeldplatte so auszubilden, daß auch bei relativ geringer Einbautiefe günstige Kühlverhältnisse erreicht werden. Die Lösung dieser Aufgabenstellung erfolgt durch eine Einbaukochmulde gemäß Anspruch 1.

Die relativ großflächige metallische Randeinfassung der Kochfeldplatte dient als Kühlkörper und kann einen erheblichen Anteil der durch die elektronischen Leistungsschaltelemente erzeugten Verlustwärme abführen.

Hierzu kann die metallische Randeinfassung der Kochfeldplatte vorteilhaft mit einer Kühlschiene der Leistungsschaltelemente wärmeleitend in Verbindung stehen, wobei diese Leistungsschaltelemente mit hoher Wärmeabgabe zweckmäßig auf die Kühlschiene aufgesetzt sind. In einer alternativen Ausbildung kann es ferner zweckmäßig sein, die Randeinfassung direkt mit den Halterungen der Leistungsschaltelemente, zum Beispiel der Triacs, zu verbinden.

Die Erfindung soll nachfolgend anhand eines Ausführungsbeispieles näher erläutert werden; es zeigen:
- Fig. 1: Eine isometrische Ansicht einer elektrischen Einbaukochmulde,
- Fig. 2: eine Schnittdarstellung längs der Linie II-II in Fig. 1.

Figur 1 zeigt eine in einer Ausnehmung einer Küchenarbeitsplatte 1 eingebaute elektrische Einbaukochmulde 2, die mit einer glaskeramischen Kochfeldplatte 4 mit einer Bedienungs- und Anzeigeeinheit 5 versehen ist.

Die auf ihrer Oberseite 6 ebenflächige Kochfeldplatte 4 weist vier Heizzonen 7 mit jeweils einem nicht dargestellten elektrischen Heizelement unterhalb der keramischen Kochfeldplatte 4 auf. Im Eckbereich 3 ist die im wesentlichen rechteckige Kochfeldplatte 4 mit einem dreieckförmigen Ausschnitt 8 versehen. Oberhalb des Ausschnitts 8 ist ein Plattenteil 9 als glaskeramischer Plattenzuschnitt korrespondierend zur Form des Ausschnitts 8 auf die Oberseite der Kochfeldplatte 4 mit konstanter Breite B, vergleiche Figur 2, überlappend aufgeklebt. Dabei ist der Plattenteil 9 gegenüber der Kochfeldplatte 4 so ausgerichtet, daß seine Seitenfläche 10 mit der Seitenfläche 12 der Kochfeldplatte 4 und seine Seitenfläche 11 mit der Seitenfläche 13 fluchtet.

Wie aus den Figuren 1 und 2 ersichtlich, sind im Plattenteil 9 für jede Heizzone 7 jeweils ein Bedienungselement in Form eines Sensorelementes 20 und einer Leuchtdiode 21 als Anzeigeelement zur Anzeige der durch das Sensorelement 20 eingestellten Heizstufe angeordnet. Dabei übertragen nicht dargestellte Zuleitungen elektrische Signale von den Sensorelementen 20 zu einer unterhalb des Plattenteils 9 befindlichen elektronischen Steuereinheit 22. Diese erzeugt in Abhängigkeit von der Betätigung der Sensorelemente 20 Steuersignale zur Steuerung von Leistungsschaltelementen 24, die wiederum die Versorgungsspannung für die Heizelemente der Heizzonen 7 liefern. Im dargestellten Ausführungsbeispiel sind die Leistungsschaltelemente 24 Triacs.

Zur Abführung der relativ großen Wärmemengen, die die Leistungsschaltelemente 24 als Verlustenergie freisetzen, sind die Leistungsschaltelemente 24 mit ihrer Halterung 25 auf eine Kühlschiene 30 aufgesetzt. Die wesentliche Verbesserung der Kühlwirkung wird dadurch erreicht, daß die Kühlschiene 30 mit der metallischen Randeinfassung 31 der Kochfeldplatte 4 in Form von Aluminiumprofilschienen als Kühlkörper in Verbindung steht. Alternativ können ferner die Halterungen der Leistungsschaltelemente 24 auch direkt mit der Randeinfassung 31 verbunden sein.

Eine ebenflächige Kochfeldplatte mit über einem Plattenausschnitt hochgesetztem Plattenteil ist Gegenstand der Stammanmeldung EP-A-0 632 231.

## Patentansprüche

1. Elektrische Einbaukochmulde (2) mit einer Kochfeldplatte (4), die mindestens eine Heizzone (7) sowie eine zugeordnete Bedienungs- und Anzeigeeinheit (5) aufweist, wobei die Bedienungs- und Anzeigeeinheit (5) mit einem Bedienungs- und Anzeigeelement (20,21) zur Einstellung einer elektronischen Steuereinheit (22) versehen ist, welche Steuersignale zur Steuerung von Leistungsschaltelementen (24) erzeugt, die wiederum die Versorgungsspannung für die elektrischen Heizelemente der Heizzonen steuern, und wobei die Kochfeldplatte (4) eine metallische Randeinfassung (31) aufweist, **dadurch gekennzeichnet,** daß die metallische Randeinfassung (31) derartig als Kühlkörper ausgebildet ist und mit den Leistungsschaltelementen (24) wärmeleitend in Verbindung steht, daß sie einen erheblichen Teil der durch die Leistungsschaltelemente erzeugte Verlustwärme abführt.

2. Einbaukochmulde nach Anspruch 1, **dadurch gekennzeichnet,** daß die metallische Randeinfassung (31) mit einer Kühlschiene (30) wärmeleitend in Verbindung steht.

3. Einbaukochmulde nach Anspruch 2, **dadurch gekennzeichnet,** daß auf die Kühlschiene (30) Leistungsschaltelemente (24) aufgesetzt sind.

4. Einbaukochmulde nach Anspruch 1, **dadurch gekennzeichnet,** daß die Randeinfassung (31) direkt mit den Halterungen der Leistungsschaltelemente (24) wärmeleitend verbunden ist.

5. Einbaukochmulde nach Anspruch 2, **dadurch gekennzeichnet,** daß die Randeinfassung (31) und die Kühlschiene (30) Aluminiumprofilschienen sind.

## Claims

1. Built-in electric cooking hob (2) with a cooking field plate (4), which has at least one heating zone (7) as well as an associated operating and indicating unit (5), wherein the operating and indicating unit (5) is provided with an operating and indicating element (20, 21) for the setting of an electronic control unit (22), which produces control signals for control of power switching elements (24), which in turn control the supply voltage for the electric heating elements of the heating zones, and wherein the cooking field plate (4) has a metallic edge border (31), characterised in that the metallic edge border (31) is so constructed as a cooling body and thermally conductively connected with the power switching elements (24) that it dissipates a substantial part of the loss heat produced by the power switching elements.

2. Built-in cooking hob according to claim 1, characterised in that the metallic edge border (31) is thermally conductively connected with a cooling rail (30).

3. Built-in cooking hob according to claim 2, characterised in that power switching elements (24) are placed on the cooling rail (30).

4. Built-in cooking hob according to claim 1, characterised in that the edge border (31) is directly thermally conductively connected with the mounts of the power switching elements (24).

5. Built-in cooking hob according to claim 2, characterised in that the edge border (31) and the cooling rail (30) are aluminium profile rails.

## Revendications

1. Plaque de cuisson électrique (2) pour montage encastré avec une plaque de cuisson (4), comprenant au moins une zone chauffante (7) ainsi qu'une unité (5) de commande et d'indication associée, l'unité (5) de commande et d'indication étant pourvue d'un élément de commande et d'indication (20, 21) servant à régler une unité de commande électronique (22) qui produit des signaux de commande destinés à commander des éléments interrupteurs de puissance (24) qui, à leur tour, commandent la tension d'alimentation pour les éléments de chauffage électrique des zones chauffantes, et la plaque de cuisson (4) étant pourvue d'une bordure métallique (31), caractérisée en ce que la bordure métallique (31) est exécutée en tant que corps de refroidissement et est en relation thermoconductrice avec les éléments interrupteurs de puissance (24), de manière à dissiper une partie substantielle des pertes thermiques produites par les éléments interrupteurs de puissance.

2. Plaque de cuisson pour montage encastré selon la revendication 1, caractérisée en ce que la bordure métallique (31) est en relation thermoconductrice avec un rail de refroidissement (30).

3. Plaque de cuisson pour montage encastré selon la revendication 2, caractérisée en ce que des éléments interrupteurs de puissance (24) sont placés sur le rail de refroidissement (30).

4. Plaque de cuisson pour montage encastré selon la revendication 1, caractérisée en ce que la bordure (31) est reliée directement aux supports des éléments interrupteurs de puissance (24) de manière thermoconductrice.

5. Plaque de cuisson pour montage encastré selon la revendication 2, caractérisée en ce que la bordure (31) et le rail de refroidissement (30) sont des rails profilés en aluminium.
